# EUROPÄISCHE PATENTSCHRIFT

(11) **EP 1 206 625 B1**
(45) Veröffentlichungstag und Bekanntmachung des Hinweises auf die Patenterteilung: **09.07.2003**
(21) Anmeldenummer: 00948994.9
(22) Anmeldetag: 21.07.2000
(51) Int. Cl.: E21D 21/00

(54) **SPREIZANKER**
SPREADING ANCHOR
ANCRE EXTENSIBLE

(30) Priorität: 06.08.1999 AT 135899
(43) Veröffentlichungstag der Anmeldung: 22.05.2002
(73) Patentinhaber: Techmo Entwicklungs- und Vertriebs GmbH, 8753 Fohnsdorf (AT); Alwag Tunnelausbau Gesellschaft mbH, 4061 Pasching (AT)
(72) Erfinder: MOCIVNIK, Josef, A-8753 Fohnsdorf (AT); BÖHM, Karl, A-4052 Ansfelden (AT)
(74) Vertreter: Miksovsky, Alexander, Dipl.-Ing.
(86) Internationale Anmeldenummer: AT0000202
(87) Internationale Veröffentlichungsnummer: WO01011194

(56) Entgegenhaltungen:
- AT-B- 180 553
- AT-B- 339 239
- CH-A- 476 199
- DE-C- 916 286
- FR-A- 1 169 846
- FR-A- 1 293 618
- US-A- 3 312 138
- US-A- 4 380 407
- US-A- 4 633 627

## Beschreibung

Die vorliegende Erfindung bezieht sich auf einen Spreizanker, insbesondere für den Bergbau, wobei an der Außenseite des eine Ankerstange aufweisenden Spreizankers wenigstens ein aufweitbares Spreizelement vorgesehen ist, wobei das Spreizelement in einem an der Ankerstange festgelegten Halteelement in beim Einführen des Spreizankers in ein Loch anliegender Stellung gehalten ist und das Spreizelement durch Zusammenwirken des Spreizelements mit einem im Bohrloch verankerten Anschlagelement aufweitbar ist.

Im Zusammenhang mit einem Festlegen bzw. Verankern eines Spreizankers in einem Bohrloch ist es bekannt, einen derartigen Spreizanker mit wenigstens einem an seinem Umfang im vorderen Abschnitt angeordneten, aufweitbaren Element in ein vorab fertiggestelltes Bohrloch einzubringen und hierauf durch ein Aufweiten des aufweitbaren Element ein Festlegen des Spreizankers im Bohrloch bzw. eine Anlage des aufweitbaren Elements an der Bohrlochwand zu ermöglichen, woran anschließend in den meisten Fällen ein zusätzliches Einbringen einer aushärtbaren Suspension vorgenommen wird. Derartige Ausführungsformen sind beispielsweise der AT-PS 339 239, der EP-A 0 354 760, der WO 94/05900 oder der US-PS 4 305 687 zu entnehmen. Bei diesen bekannten Ausführungsformen erfolgt nach einem Einbringen des Spreizankers ein Aufweiten einer Mehrzahl von am Umfang des Spreizankers vorgesehenen, aufweitbaren Spreizelemente, beispielsweise durch eine Schraubbewegung des Ankers, wodurch ein mit den aufweitbaren Spreizelementen zusammenwirkendes, an der mit einem Gewinde versehenen Ankerstange des Ankers verschraubbares Element zusammenwirkt und das Aufweiten der aufweitbaren Spreizelemente in Anlage an die Wand des vorab fertiggestellten Bohrlochs ermöglicht. Durch eine derartige Anlage an der Bohrlochwand ergibt sich eine provisorische Sicherung eines derartigen Ankers gegen ein Ausfallen, so daß nachträglich ein Einbringen einer Suspension vorgenommen werden kann. Durch ein derartiges Aufweiten der aufweitbaren Elemente, welche darüber hinaus üblicherweise eine entsprechende Längserstreckung in Achsrichtung des Bohrloches aufweisen und zur Erhöhung der Sicherung- bzw. Verankerungswirkung mit rippenartigen Erhebungen versehen sind, läßt sich jedoch insbesondere für den Fall von lockerem Gestein tatsächlich lediglich eine provisorische und kurzzeitige wirkende Sicherung erzielen, welche ein unbeabsichtigtes Herausziehen des Spreizankers bzw. ein Herausfallen desselben bei einem Anbringen in einem vertikal nach oben gerichteten Bohrloch vermeiden läßt, jedoch eine ausreichende Verankerungswirkung des Ankers die Aufnahme größerer Beanspruchungen nicht ermöglicht.

Eine abgewandelte Ausführungsform eines Spreizankers der eingangs genannten Art ist der US-A 4 380 407 zu entnehmen. Weiters ist aus der DE-C 916 286 ein mehrteiliger Gebirgsanker bekannt, bei welchem ein Anker mittels Federwirkung in einem Bohrloch vorgespannt werden soll.

Die vorliegende Erfindung zielt nun darauf ab, ausgehend von einem Spreizanker der eingangs genannten Art die Möglichkeit zu schaffen, eine über eine provisorische Verankerungswirkung hinausgehende Sicherung und Festlegung eines derartigen Spreizankers in einem Bohrloch durch ein entsprechendes Eindringen bzw. Einbringen des wenigstens einen aufweitbaren Spreizelements zu ermöglichen.

Zur Lösung dieser Aufgaben ist ein Spreizanker der eingangs genannten Art im wesentlichen dadurch gekennzeichnet, daß das Spreizelement durch eine Bewegung der Ankerstange in Richtung zur Öffnung des Bohrloches aufweitbar ist. Da erfindungsgemäß das aufweitbare Spreizelement in einem Halteelement in anliegender Stellung gehalten ist, läßt sich in einfacher Weise das Einbringen des Spreizankers gemeinsam mit dem wenigstens einen aufweitbaren Element erzielen, worauf in weiterer Folge das aufweitbare Spreizelement durch eine Bewegung der Ankerstange in Richtung zur Öffnung des Bohrlochs durch Zusammenwirken des Spreizelements mit einem im Bohrloch verankerten Anschlagelement aufweitbar ist. Es läßt sich somit mit einer konstruktiv einfachen und demgemäß robust und stabil ausbildbaren Konstruktion das Auslangen finden, um die gewünschte, sichere Verankerung durch Aufweiten des wenigstens einen aufweitbaren Spreizelements unter Eintreten des freien Endes desselben in die Bohrlochwand durch Zurückziehen der Ankerstange gemeinsam mit dem aufweitbaren Spreizelement zu erzielen.

Da nicht nur lediglich ein Aufweiten des Spreizelements in Anlage an die Bohrlochwand erfolgt, sondern zusätzlich während des Aufweitens des Spreizelements die Ankerstange und das aufweitbare Spreizelement in Richtung zum offenen Ende des Bohrloches beaufschlagt bzw. zurückgezogen werden, erfolgt nicht nur eine sichere Anlage des aufweitbaren Elements an der Bohrlochwand, sondern es wird durch diese Rückwärtsbewegung ein zusätzliches Eintreten bzw. Eindringen des freien Endes, welches zu der Bohrlochwand gewandt ist, in die Bohrlochwand gewährleistet, wodurch sich eine entsprechend gute Verankerungswirkung erzielen läßt. Durch ein derartiges Eintreten bzw. Festfressen des freien Endes des aufweitbaren Elements in der Bohrlochwand läßt sich eine ausreichende Verankerungswirkung des Spreizankers bereits lediglich durch das Aufweiten des aufweitbaren Elements erzielen, wobei sich die Verankerungswirkung in weiterer Folge beispielsweise durch Einbringen einer aushärtbaren Suspension entsprechend erhöhen läßt. Durch eine durch die Rückwärtsbewegung der Ankerstange und damit verbunden des aufweitbaren Elements bei Eintreten in die Bohrlochwand erzielbare, zusätzliche Verankerungswirkung wird es beispielsweise möglich, bei einem provisorischen Ausbau unmittelbar nach Setzen des Ankers und Einbringen der aushärtbaren Suspension den Ausbau weiter vorzutreiben, da durch das Festfressen des aufweitbaren Spreizelements eine ausreichende Verankerungswirkung erzielt wird und nicht das Aushärten der aushärtbaren Suspension für eine Fortsetzung der Ausbauarbeiten abgewartet werden muß, so daß sich insgesamt ein beträchtlicher Zeitvorteil für die Durchführung von derartigen Ausbauarbeiten erzielen läßt.

Für eine besonders einfache Festlegung des Anschlagelements im Bohrloch, welches in weiterer Folge für die Verankerung und das Aufweiten des aufweitbaren Spreizelements herangezogen wird, kann das Anschlagelement mit einem Hüllrohr zusammenwirken, welches nach einem vorangehenden Bohrvorgang geringfügig wenigstens um die Länge eines Halteelements mit dem aufweitbaren Spreizelement und des Anschlagelements aus dem Bohrloch zurückgezogen und festgelegt wird. Es läßt sich somit in einfacher Weise ein bei einem vorangehenden Bohrvorgang verwendetes Hüllrohr unmittelbar zur Positionierung des Anschlagelements des Spreizankers heranziehen, so daß nach einem Entfernen des Bohrkopfes und der Bohrstange aus dem Hüllrohr und einem geringfügigen Zurückziehen des Hüllrohrs unmittelbar anschließend ein Setzen des Spreizankers mit wenigstens einem aufweitbaren Spreizelement durch das Hüllrohr vorgenommen werden kann und durch Anlage des Anschlagelements vor dem Hüllrohr eine sichere Positionierung und Definition der Position des Anschlagelements für den darauffolgenden Vorgang der Festlegung des Spreizankers unter Aufweiten des wenigstens einen auf spreizbaren Spreizelements erzielbar ist.

Für eine besonders einfache Positionierung und Halterung des aufweitbaren Spreizelements an der Ankerstange während des Einbringens desselben ist gemäß einer weiters bevorzugten Ausführungsform vorgeschlagen, daß das Halteelement für das Spreizelement von einem die Ankerstange umgebenden Muffenelement gebildet ist.

Für das nach dem Einbringen des Spreizankers in das Bohrloch vorgesehene Aufweiten des Spreizelements ist gemäß einer weiters bevorzugten Ausführungsform vorgeschlagen, daß das aufweitbare Spreizelement in dem Halteelement geführt bzw. schwenkbar gelagert ist, wobei eine derartige Anlenkung beispielsweise von einem einfachen Gelenk oder einer entsprechend einfachen und robust ausbildbaren Führung gebildet sein kann.

Für eine einfache Anlage des aufweitbaren Spreizelements an der Ankerstange während des Einbringens des Spreizankers in das Bohrloch ist darüber hinaus gemäß einer weiters bevorzugten Ausführungsform vorgesehen, daß das Spreizelement im Bereich des Halteelements von einem Haltering gehalten ist.

Für eine ordnungsgemäße Aufweit- bzw. Ausklappbewegung des aufweitbaren Spreizelements ist darüber hinaus vorgesehen, daß das Spreizelement in seinem im Halteelement aufgenommenen Ende mit wenigstens einer Abschrägung oder Abflachung ausgebildet ist, wie dies einer weiteren bevorzugten Ausführungsform des erfindungsgemäßen Spreizankers entspricht. Eine derartige Abschrägung oder Abflachung ermöglicht einen ausreichenden Freiraum für das Spreizelement während der Schwenkbewegung beim Aufweiten bzw. Ausklappen und Eintreten in die Bohrlochwand.

Für eine ordnungsgemäße und leicht steuerbare Aufweitbewegung während des Zurückziehens der Ankerstange gemeinsam mit dem wenigstens einen aufweitbaren Spreizelement ist darüber hinaus bevorzugt vorgesehen, daß das aufweitbare Spreizelement an seinem zum Anschlagelement gewandten Ende mit einer weiteren Abschrägung bzw. Profilierung ausgebildet ist, welche mit einer komplementären Abschrägung bzw. Profilierung am Anschlagelement zusammenwirkt. Derartige Abschrägungen bzw. Profilierungen sowohl am freien Ende des aufweitbaren Spreizelements als auch am Anschlagelement können mit entsprechenden Neigungen ausgebildet sein, um in Kenntnis des Materials des Bohrlochs den erwünschten Verankerungseffekt durch Aufweiten des Spreizelements unter gleichzeitigem Eindringen des freien Endes in den Bereich der Bohrlochwand zu ermöglichen.

Für eine gleichmäßige Aufbringung von hohen Verankerungskräften über den Umfang des Spreizankers ist gemäß einer weiters bevorzugten, erfindungsgemäßen Ausführungsform vorgesehen, daß eine Mehrzahl von aufweitbaren Spreizelementen im wesentlichen gleichmäßig über den Umfang des Spreizankers verteilt angeordnet ist. Neben einer derartigen Vergleichmäßigung der einzubringenden Kräfte über den Umfang des erfindungsgemäßen Spreizankers kann zur weiteren Erhöhung der Verankerungskräfte vorgesehen sein, daß eine Mehrzahl von aufweitbaren Spreizelementen in unterschiedlichem Abstand von der Spitze des Spreizankers am Umfang des Spreizankers vorgesehen ist, wie dies einer weiteren bevorzugten Ausführungsform des erfindungsgemäßen Spreizankers entspricht. Durch derart in unterschiedlichem Abstand von der Spitze des Spreizankers angeordnete, aufweitbare Elemente läßt sich somit über eine größere Länge, insbesondere im Spitzenbereich des Spreizankers, eine entsprechend sichere Verankerung des Spreizankers beim Aufweiten der aufweitbaren Spreizelemente erzielen, so daßauch gegebenenfalls insbesondere bei lockerem Gestein wenigstens einige der in unterschiedlichem Abstand von der Spitze des Spreizankers angeordneten Spreizelementen eine sichere und zuverlässige Verankerung gewährleisten.

Gemäß einer konstruktiv besonders einfachen Ausführungsform wird in diesem Zusammenhang bevorzugt vorgeschlagen, daß in unterschiedlichem Abstand von der Spitze angeordnete Spreizelemente in Umfangsrichtung versetzt zueinander angeordnet sind.

Wie oben bereits angedeutet, läßt sich bei Vorsehen von Abschrägungen bzw. Profilierungen sowohl am freien Ende der aufweitbaren Spreizelemente als auch an dem damit zusammenwirkenden Spreizelement eine Steuerung bzw. Regelung des Aufweitvorgangs beispielsweise in Abhängigkeit von dem Gestein, in welchem der Spreizanker eingesetzt werden soll, erzielen. In diesem Zusammenhang wird gemäß einer besonders bevorzugten Ausführungsform vorgeschlagen, daß in unterschiedlichem Abstand von der Spitze angeordnete Spreizelemente mit unterschiedlichen Abschrägungen bzw. Profilierungen für ein Zusammenwirken mit komplementär ausgebildeten Abschrägungen bzw. Profilierungen des zugehörigen Anschlagelements versehen sind, so daß sich abhängig beispielsweise vom Abstand von der Spitze des Spreizankers mit unterschiedlichen Öffnungsbewegungen der einzelnen, aufweitbaren Elemente eine gezielte Verankerungswirkung erzielen läßt. So kann beispielsweise darauf abgezielt werden, daß im Bereich der Spitze liegende, aufweitbare Spreizelemente mit steileren Abschrägungen bzw. Profilierungen versehen sind, welche mit kürzeren, aufweitbaren Spreizelementen eine entsprechende Sicherung erzielen lassen, während in größerem Abstand von der Spitze des Ankers angeordnete, aufweitbare Spreizelemente durch Vorsehen von flacheren Abschrägungen eine insgesamt langsamere Öffnungsbewegung und zusätzliche Absicherung ermöglichen lassen, ohne den Eintritt der aufweitbaren Spreizelemente im Spitzenbereich zu beeinflussen. Bei derartigen flacheren Neigungen der Abschrägungen können auch entsprechend längere, aufweitbare Spreizelemente verwendet werden.

Zur weiteren Abstimmung auf eine zu erzielende Verankerungswirkung, insbesondere in lockerem Gestein, wird gemäß einer weiters bevorzugten Ausführungsform vorgeschlagen, daß das Spreizelement in seiner Länge veränderbar, insbesondere teleskopierbar, ist, so daß teilweise unabhängig von der Gesteinsbeschaffenheit und selbst bei Vorliegen von vorab nicht ohne weiteres bekannten Hohlräumen im Bereich des Bohrlochs dennoch eine sichere Verankerungswirkung erzielbar ist.

Für eine weitere Vergleichmäßigung der am Umfang des Spreizankers aufzubringenden Kräfte wird gemäß einer weiters bevorzugten Ausführungsform vorgeschlagen, daß ein in Umfangsrichtung geteiltes Spreizelement die Ankerstange schirmartig umgibt und aus insbesondere gelenkig miteinander verbundenen, plattenartigen Elementen gebildet ist. Ein derartiges schirmartiges Element kann ähnlich einer Blendenkonstruktion ebenfalls durch Zurückziehen der Ankerstange sowie des Spreizelements durch Zusammenwirken mit einem Anschlagelement eine Anlage des aufweitbaren Spreizelements im wesentlichen kontinuierlich über den gesamten Umfang des Spreizankers erzielen lassen.

Für eine besonders einfache Festlegung des Anschlagelements im Bohrloch wird gemäß einer weiters bevorzugten Ausführungsform des erfindungsgemäßen Spreizankers vorgeschlagen, daß das Anschlagelement über einen Federring mit einem im Bohrloch angeordneten Hüllrohr eines vorangehenden Bohrvorgangs zusammenwirkt, wobei sich durch Verwendung eines derartigen Federrings ein einfaches Einbringen des Spreizankers durch ein derartiges Hüllrohr erzielen läßt, wobei nach vollständigem Einführen des Spreizankers durch selbsttätiges Aufweiten des Federrings unmittelbar eine exakte Positionierung des Anschlagelements im Bohrloch an dem Hüllrohr vorgenommen wird, wonach anschließend unmittelbar durch ein Zurückschrauben der Ankerstange und damit verbundenes Aufweiten und Eintreten der aufspreizbaren Spreizelemente in die Bohrlochwand eine Verankerung des Spreizankers vorgenommen wird.

Die Erfindung wird nachfolgend anhand von in der beiliegenden Zeichnung schematisch dargestellten Ausführungsbeispielen von erfindungsgemäßen Spreizankern zur Durchführung des erfindungsgemäßen Verfahrens näher erläutert. In dieser zeigen:
Fig. 1 eine schematische Seitenansicht, teilweise im Schnitt, einer ersten Ausführungsform eines erfindungsgemäßen Spreizankers zur Durchführung des erfindungsgemäßen Verfahrens;
Fig. 2 in einer zu Fig. 1 ähnlichen Darstellung eine abgewandelte Ausführungsform eines erfindungsgemäßen Spreizankers zur Durchführung des erfindungsgemäßen Verfahrens mit einer Mehrzahl von in unterschiedlichem Abstand von der Spitze des Spreizankers angeordneten, aufweitbaren Spreizelementen; und
Fig. 3 eine Vorderansicht auf den erfindungsgemäßen Spreizanker mit teilweise ausgefahrenen, aufweitbaren Spreizelementen in Richtung des Pfeils III der Fig. 2.

In Fig. 1 ist allgemein der vorderste Abschnitt eines Spreizankers 1 dargestellt, welcher in ein Bohrloch 2 eingeführt wurde, wobei am Umfang des Spreizankers eine Mehrzahl von aufweitbaren Spreizelementen 3 angeordnet ist, von welchen eines in Fig. 1 im Detail dargestellt ist. Der Spreizanker 1 weist darüber hinaus eine schematisch mit 4 angedeutete Ankerstange auf, welche, wie dies ebenfalls schematisch angedeutet ist, mit einem Gewinde 5 versehen ist. Bei der in Fig. 1 mit durchgezogenen Linien dargestellten, eingeklappten Stellung der aufweitbaren Spreizelemente erfolgt ein Einbringen des Spreizankers 1 durch ein in dem Bohrloch 2 befindliches Hüllrohr 6, welches nach Abschluß eines vorangehenden Bohrvorgangs nach Entfernen des Gestänges samt dem Bohrkopf geringfügig von der Spitze 7 des Bohrloches entsprechend dem vordersten Abschnitt des Spreizankers zurückgezogen wurde. Nach Hindurchführen des Spreizankers durch das Hüllrohr 6 gelingt durch ein selbsttätiges Aufweiten eines Federrings 8 eine Festlegung eines Anschlagelements 9 an der Stirnfläche 10 des Hüllrohrs 6 und somit eine exakte Positionierung des Spreizankers in der in Fig. 1 mit durchgezogenen Linien dargestellten Einbringposition.

Zum Aufweiten der am Umfang in regelmäßigen Abständen vorgesehenen, aufweitbaren Spreizelemente 3 erfolgt ein Verschrauben der Ankerstange 4 in Richtung des Pfeils 11 in dem Anschlagelement 9, wodurch ein mit dem vordersten Bereich der Ankerstange 4 verbundenes Abschlußelement 12, welches drehfest mit der Ankerstange verbunden ist, unmittelbar auf ein Halteelement bzw. Muffenelement 13 für die verschwenkbaren und aufweitbaren Spreizelemente 3 einwirkt. Durch ein Herausschrauben der Ankerstange 4 im Sinne des Pfeils 11 erfolgt durch ein Aufgleiten einer Abschrägung bzw. einer Profilierung 14 des aufweitbaren Spreizelements in einer komplementären Abschrägung 15 des Anschlagelements 9 ein Ausklappen bzw. Aufweiten des aufweitbaren Spreizelements, wobei nicht nur eine Anlage des freien Endes bzw. der Spitze 16 des aufweitbaren Elements an die Bohrlochwand 2 erfolgt, sondern durch weitergehende Schraubbewegung in Richtung des Pfeils 11 ein Eindringen der Spitze in das Material im Bereich der Bohrlochwand 2 erfolgt, wie dies in Fig. 1 strichliert durch die Spitze 16' des aufgeweiteten bzw. aufgeklappten Spreizelements 3' angedeutet ist. Das aufweitbare Spreizelement ist hiebei um ein schematisch mit 17 angedeutetes Gelenk im Halteelement 13 gelagert.

Insbesondere in Abhängigkeit von dem Material, in welchem das Bohrloch 2 ausgebildet ist, kann durch entsprechend tiefes Eindringen der freien Spitze 16' in das umgebende Material eine sichere Verankerung der aufweitbaren Spreizelemente 3 durch die Rückwärtsbewegung des vordersten Abschnitts durch Schrauben der Ankerstange 4 in Richtung des Pfeils 11 im ortsfest in dem Bohrloch 2 festgelegten Anschlagelement erfolgen.

Bei der in Fig. 2 dargestellten, abgewandelten Ausführungsform ist eine Mehrzahl von aufweitbaren Spreizelementen 3 in unterschiedlichem Abstand von der Spitze des Spreizankers 1 festgelegt. Neben dem unterschiedlichen Abstand der aufweitbaren Spreizelemente 3 von dem vorderen Abschnitt 12 des Spreizankers ist insbesondere aus Fig. 3 ersichtlich, daß die in unterschiedlichen radialen Ebenen angeordneten Spreizelemente auch jeweils gegeneinander versetzt angeordnet sind, wobei in Fig. 3 die der Spitze näher liegenden Spreizelemente, welche in Fig. 2 in aufgeweitetem Zustand jeweils mit 3' bezeichnet sind, in dem in Fig. 3 gewählten Koordinatensystem bei 0°, 90°, 180° sowie 270° angeordnet sind, während die in größerem Abstand von der Spitze 12 liegenden, aufweitbaren Spreizelemente, welche in Fig. 2 mit 3" bezeichnet sind, jeweils zwischen diesen Elementen 3' angeordnet sind. In der Darstellung gemäß Fig. 2 sind somit die im Schnitt dargestellten, aufweitbaren Spreizelemente 3' und 3" um 45° gegeneinander verdreht dargestellt.

Auch bei dieser Ausführungsform erfolgt nach einem Einbringen des Spreizankers 1 in ein Bohrloch 2 und einem ortsfesten Positionieren eines wiederum mit 9 bezeichneten Anschlagelements über einen an einem Hüllrohr festliegenden Federring durch ein Rückschrauben der Ankerstange 4 im Sinne des Pfeils 11 ein Aufweiten der einzelnen, aufweitbaren Spreizelemente 3 in die wiederum strichliert mit 3' und 3" dargestellte Position. Anstelle des in Fig. 1 dargestellten Gelenks 17 für die einzelnen, aufweitbaren Spreizelemente sind Halteringe 18 in Fig. 2 angedeutet, welche ein ordnungsgemäßes Einführen der aufweitbaren Spreizelemente 3 durch Anlage an den jeweiligen Halteelementen 13 ermöglichen, worauf anschließend durch eine geeignete Führung in Halteelementen 13 bei der Bewegung der Ankerstange 4 gemeinsam mit dem vordersten Abschnitt 12 eine Verkürzung des jeweiligen Abstands zwischen den Halteelementen 13 und den Anschlagelementen 9 und ein Aufweiten der aufweitbaren Spreizelemente erfolgt.

Aus Fig. 2 ist hiebei ersichtlich, daß die der Spitze näherliegenden Spreizelemente, welche in aufgeweitetem Zustand mit 3' bezeichnet sind, jeweils eine größere Neigung aufweisende Abschrägungen 14' im Vergleich zu den weiter entfernt liegenden Spreizelementen 3" mit Abschrägungen 14" aufweisen, wobei naturgemäß die zugehörigen Anschlagelemente 9 ebenfalls darauf abgestimmte Abschrägungen mit unterschiedlichen Neigungen aufweisen. Durch die unterschiedlichen Neigungen lassen sich beim Verschrauben der Ankerstange entsprechend unterschiedliche Ausfahr- bzw. Aufklappbewegungen der aufspreizbaren Elemente 3 erzielen, so daß beispielsweise zuerst ein Verankern der der Spitze näherliegenden und eine kürzere Länge aufweisenden Elemente in Position 3' und durch eine entsprechend verzögerte Bewegung der eine größere Länge aufweisenden Spreizelemente in Position 3" erfolgt.

Aus Fig. 3 ist ersichtlich, daß durch die versetzte Anordnung von in unterschiedlichen radialen Ebenen angeordneten Spreizelementen im wesentlichen eine vollständige Überdeckung des gesamten Umfangs des Spreizankers durch die aufweitbaren Spreizelemente 3 erzielbar ist und somit verteilt über den gesamten Umfang des Spreizankers entsprechend hohe Verankerungs- und Sicherungskräfte eingebracht werden können.

Anstelle einer derartigen Anordnung einer Mehrzahl von Spreizelementen sowohl in Abstand voneinander in Umfangsrichtung als auch in unterschiedlichem Abstand von der Spitze des Spreizankers können nach Art einer Blende im wesentlichen in einer radialen Ebene 1 entsprechend geteilte Spreizelemente angeordnet sein, wobei wiederum durch Herausschrauben der Ankerstange 4 entsprechend dem Pfeil 11 und Zusammenwirken mit einem ortsfesten Anschlagelement ein Aufweiten eines blendenartigen Spreizelements und eine gleichzeitige Anlage über den gesamten Umfang des Spreizankers unter Eintritt der Spreizelemente in das Material der Bohrlochwand 2 vorgenommen wird.

## Patentansprüche

1. Spreizanker, insbesondere für den Bergbau, wobei an der Außenseite des eine Ankerstange (4) aufweisenden Spreizankers (1) wenigstens ein aufweitbares Spreizelement (3) vorgesehen ist, wobei das Spreizelement (3) in einem an der Ankerstange (4) festgelegten Halteelement (13) in beim Einführen des Spreizankers (1) in ein Loch (2) anliegender Stellung gehalten ist und das Spreizelement (3) durch Zusammenwirken des Spreizelements (3) mit einem im Bohrloch (2) verankerten Anschlagelement (9) aufweitbar ist, **dadurch gekennzeichnet, daß** das Spreizelement (3) durch eine Bewegung der Ankerstange (4) in Richtung zur Öffnung des Bohrloches (2) aufweitbar ist.

2. Spreizanker nach Anspruch 1, **dadurch gekennzeichnet, daß** das Halteelement (13) für das Spreizelement (3) von einem die Ankerstange (4) umgebenden Muffenelement gebildet ist.

3. Spreizanker nach Anspruch 1 oder 2, **dadurch gekennzeichnet, daß** das aufweitbare Spreizelement (3) in dem Halteelement (13) geführt bzw. schwenkbar gelagert ist.

4. Spreizanker nach Anspruch 3, **dadurch gekennzeichnet, daß** das Spreizelement (3) im Bereich des Halteelements (13) von einem Haltering (18) gehalten ist.

5. Spreizanker nach einem der Ansprüche 1 bis 4, **dadurch gekennzeichnet, daß** das Spreizelement (3) in seinem im Halteelement (13) aufgenommenen Ende mit wenigstens einer Abschrägung oder Abflachung ausgebildet ist.

6. Spreizanker nach einem der Ansprüche 1 bis 5, **dadurch gekennzeichnet, daß** das aufweitbare Spreizelement (3) an seinem zum Anschlagelement (9) gewandten Ende mit einer weiteren Abschrägung bzw. Profilierung (14) ausgebildet ist, welche mit einer komplementären Abschrägung bzw. Profilierung (15) am Anschlagelement (9) zusammenwirkt.

7. Spreizanker nach einem der Ansprüche 1 bis 6, **dadurch gekennzeichnet, daß** eine Mehrzahl von aufweitbaren Spreizelementen (3) im wesentlichen gleichmäßig über den Umfang des Spreizankers (1) verteilt angeordnet ist.

8. Spreizanker nach einem der Ansprüche 1 bis 7, **dadurch gekennzeichnet, daß** eine Mehrzahl von aufweitbaren Spreizelementen (3) in unterschiedlichem Abstand von der Spitze des Spreizankers (1) am Umfang des Spreizankers (1) vorgesehen ist.

9. Spreizanker nach Anspruch 8, **dadurch gekennzeichnet, daß** in unterschiedlichem Abstand von der Spitze angeordnete Spreizelemente (3) in Umfangsrichtung versetzt zueinander angeordnet sind.

10. Spreizanker nach Anspruch 8 oder 9, **dadurch gekennzeichnet, daß** in unterschiedlichem Abstand von der Spitze angeordnete Spreizelemente (3) mit unterschiedlichen Abschrägungen bzw. Profilierungen (14) für ein Zusammenwirken mit komplementär ausgebildeten Abschrägungen bzw. Profilierungen (15) des zugehörigen Anschlagelements (9) versehen sind.

11. Spreizanker nach einem der Ansprüche 1 bis 10, **dadurch gekennzeichnet, daß** das Spreizelement (3) in seiner Länge veränderbar, insbesondere teleskopierbar, ist.

12. Spreizanker nach einem der Ansprüche 1 bis 11, **dadurch gekennzeichnet, daß** ein in Umfangsrichtung geteiltes Spreizelement (3) die Ankerstange (4) schirmartig umgibt und aus insbesondere gelenkig miteinander verbundenen, plattenartigen Elementen gebildet ist.

13. Spreizanker nach einem der Ansprüche 1 bis 12, **dadurch gekennzeichnet, daß** das Anschlagelement (9) über einen Federring (8) mit einem im Bohrloch (2) angeordneten Hüllrohr (6) eines vorangehenden Bohrvorgangs zusammenwirkt.

## Claims

1. An expansion anchor, in particular for mining, wherein at least one widenable expansion element (3) is provided on the external side of the expansion anchor (1) including an anchor rod (4), wherein the expansion element (3) in a retention element (13) fixed to the anchor rod (4) is maintained in an abutment position during the insertion of the expansion anchor (1) into a hole (2) and the expansion element (3) is expansible by the expansion element (3) cooperating with a stop element (9) anchored within the bore hole (2), **characterized in that** the expansion element (3) is expansible through a movement of the anchor rod (4) in the direction towards the opening of the bore hole (2).

2. An expansion anchor according to claim 1, **characterized in that** the retention element (13) for the expansion element (3) is comprised of a sleeve element surrounding the anchor rod (4).

3. An expansion anchor according to claim 1 or 2, **characterized in that** the widenable expansion element (3) is guided or pivotably mounted in the retention element (13).

4. An expansion anchor according to claim 3, **characterized in that** the expansion element (3) in the region of the retention element (13) is held by a retaining ring (18).

5. An expansion anchor according to any of the claims 1 to 4, **characterized in that** the expansion element (3) in its end received within the retention element (13) is designed to include at least one chamfer or bevelment.

6. An expansion anchor according to any of the claims 1 to 5, **characterized in that** the widenable expansion element (3) on its end facing the stop element (9) is formed with a further chamfer or profiling (14) which cooperates with a complementary chamfer or profiling (15) provided on the stop element (9).

7. An expansion anchor according to any of the claims 1 to 6, **characterized in that** a plurality of widenable expansion elements (3) are arranged so as to be substantially uniformly distributed about the periphery of the expansion anchor (1).

8. An expansion anchor according to any of the claims 1 to 7, **characterized in that** a plurality of widenable expansion elements (3) are provided on the periphery of the expansion anchor (1) at different distances from the tip of the expansion anchor (1).

9. An expansion anchor according to claim 8, **characterized in that** expansion elements (3) arranged at different distances from said tip are arranged so as to be mutually offset in the peripheral direction.

10. An expansion anchor according to claim 8 or 9, **characterized in that** expansion elements (3) arranged at different distances from said tip are provided with different chamfers or profilings (14) for cooperation with complementary chamfers or profilings (15) of the associated stop element (9).

11. An expansion anchor according to any of the claims 1 to 10, **characterized in that** the expansion element (3) is variable in terms of length, in particular telescopic.

12. An expansion anchor according to any of the claims 1 to 11, **characterized in that** an expansion element (3) that is divided in the peripheral direction surrounds the anchor rod (4) in an umbrella-like manner and is comprised of plate-shaped elements connected, in particular articulately, with one another.

13. An expansion anchor according to any of the claims 1 to 12, **characterized in that** the stop element (9) via a spring washer (8) cooperates with a jacket tube (6) from a preceding drilling procedure arranged within the bore hole (2).

## Revendications

1. Dispositif d'ancrage expansible, en particulier pour l'industrie minière, dans lequel le côté externe du dispositif d'ancrage expansible (1) comportant une tige d'ancrage (4) comporte au moins un élément expansible à élargissement (3), l'élément expansible (3) étant retenu dans un élément de retenue (13) fixé sur la tige d'ancrage (4), dans une position adjacente à un trou (2) lors de l'introduction du dispositif d'ancrage expansible, l'élément expansible (3) pouvant être élargi par la coopération de l'élément expansible (3) avec un élément de butée (9) ancré dans le trou de forage, **caractérisé en ce que** l'élément expansible (3) peut être élargi par un déplacement de la tige d'ancrage (4) dans la direction d'ouverture du trou d'ancrage (2).

2. Dispositif d'ancrage expansible selon la revendication 1, **caractérisé en ce que** l'élément de retenue (13) de l'élément expansible (3) et constitué par un élément de manchon entourant la tige d'ancrage (4).

3. Dispositif d'ancrage expansible selon les revendications 1 ou 2, **caractérisé en ce que** l'élément expansible à élargissement (2) est guidé ou agencé par pivotement dans l'élément de retenue (13).

4. Dispositif d'ancrage expansible selon la revendication 3, **caractérisé en ce que** l'élément expansible (3) est retenu dans la région de l'élément de retenue (13) par une bague de retenue (18).

5. Dispositif d'ancrage expansible selon l'une des revendications 1 à 4, **caractérisé en ce que** l'élément expansible (3) comporte au niveau de son extrémité reçue dans l'élément de retenue (13) au moins un chanfrein ou un méplat.

6. Dispositif d'ancrage expansible selon l'une des revendications 1 à 5, **caractérisé en ce que** l'élément expansible à élargissement (3) comporte au niveau de son extrémité orientée vers l'élément de butée (9) un chanfrein additionnel ou un profilage (14), coopérant avec un chanfrein ou un profilage complémentaire (15) sur l'élément de butée (9).

7. Dispositif d'ancrage expansible selon l'une des revendications 1 à 6, **caractérisé en ce que** plusieurs éléments expansibles à élargissement (3) sont répartis de manière pratiquement régulière sur la circonférence du dispositif d'ancrage expansible (1).

8. Dispositif d'ancrage expansible selon l'une des revendications 1 à 7, **caractérisé en ce que** plusieurs éléments expansibles à élargissement (3) sont agencés à une distance différente de la pointe du dispositif d'ancrage expansible (1) sur la circonférence du dispositif d'ancrage expansible (1).

9. Dispositif d'ancrage expansible selon la revendication 8, **caractérisé en ce que** les éléments expansibles (3) agencés à une distance différente de la pointe sont agencés de manière décalée dans le sens circonférentiel.

10. Dispositif d'ancrage expansible selon les revendications 8 ou 9, **caractérisé en ce que** les éléments expansibles (3) agencés à une distance différente de la pointe comportent des chanfreins ou des profilages différents (14) destinés à coopérer avec des chanfreins ou des profilages complémentaires (15) sur l'élément de butée correspondant (9).

11. Dispositif d'ancrage expansible selon l'une des revendications 1 à 10, **caractérisé en ce que** l'élément expansible (3) peut être modifié en longueur et plus spécifiquement télescopée.

12. Dispositif d'ancrage expansible selon l'une des revendications 1 à 11, **caractérisé en ce qu'**un élément expansible séparé dans le sens circonférentiel (3) entoure la tige d'ancrage (4) en forme d'écran et est composé d'éléments sous forme de plaque, reliés en particulier par articulation.

13. Dispositif d'ancrage expansible selon l'une des revendications 1 à 12, **caractérisé en ce que** l'élément de butée (9) coopère par l'intermédiaire d'une bague à ressort (8) avec une enveloppe tubulaire (6) d'une opération de forage précédente agencée dans le trou de forage (2).
